# EUROPÄISCHE PATENTANMELDUNG

(11) **EP 0 633 343 A1**
(43) Veröffentlichungstag der Anmeldung: **11.01.1995**
(21) Anmeldenummer: 94110493.7
(22) Anmeldetag: 06.07.1994
(51) Int. Cl.: D06F 71/28

(54) **Spann-und Bügelvorrichtung für Hosen Umschläge und Taschenpatten und deren Verwendung**

(30) Priorität: 06.07.1993 DE 4322493
(71) Anmelder: Engel, Harald, A-2380 Perchtoldsdorf (AT)
(72) Erfinder: Engel, Harald, A-2380 Perchtoldsdorf (AT)
(74) Vertreter: TER MEER - MÜLLER - STEINMEISTER & PARTNER

(57) **Zusammenfassung**

Eine Spann- und Bügelvorrichtung für Bügelobjekte (1) wie Hosenumschläge und Taschenpatten mit einer Spannvorrichtung (4) für die Bügelobjekte (1) und Preßplatten (3), die senkrecht zur Bügelfläche der Bügelobjekte (1) mit Hilfe von Preßantrieben (6a, b) bewegbar sind, ist erfindungsgemäß dadurch gekennzeichnet, daß die Spannvorrichtung (4) ortsfest ist und die Preßplatten (3) zusätzlich zur senkrechten Richtung auch parallel zur Bügelfläche verschiebbar sind, so daß sie aus einer Ruhestellung in eine Schwebestellung über die Bügelfläche geführt weden können.

## Beschreibung

Die Erfindung betrifft eine Spann- und Bügelvorrichtung gemäß dem Oberbegriff des Patentanspruchs 1 sowie deren Verwendung zum Bügeln von Hosenumschlägen und Taschenpatten.

Bei herkömmlichen Bügelmaschinen der genannten Art wird der Hosenumschlag mittels einer Spannvorrichtung gespannt, die anschließend zwischen Preßplatten geführt wird, die dann den Stoff bügeln. Beim Bewegen der Spannvorrichtung tritt oft das Problem auf, daß sich der Stoff aufgrund des Hosengewichts verzieht, was vor allem bei dünnen Stoffen zum Verziehen der Umschlage und damit zu unruhigen Nähten führt. Das Gesamtbild des Hosenumschlages wird dadurch sehr gestört.

In DE 27 46 563 A1 wird eine Hosenbügelmaschine beschrieben, bei der der Höhe nach verstellbare Spannleisten vorgesehen sind, die die Hosenbeine im unteren Bereich gegen einen zentralen Formkörper spannen. Zweck dieser Spannvorrichtung ist es, die Hosen auch ohne Bügelfalten glätten und behandeln zu können. Da die Spannleisten die Hosenbeine von außen gegen den Formkörper spannen, ist ein gesondertes Spannen der Hosenumschläge nicht vorgesehen, wodurch ein exaktes Bügeln der Hosenumschläge nicht ermöglicht wird. Die Spannleisten werden von Hand angebracht und müssen zwischen jedem Bügelvorgang von Hand gelockert und wieder befestigt werden. Dies führt zu einer Verminderung der Arbeitsgeschwindigkeit. Wenn Hosen mit einer Bruchkante (Bügelfalte) gebügelt werden sollen, sind die Spannleisten zu entfernen, wodurch im Bereich der Hosenumschläge keinerlei Spannung oder Führung mehr vorhanden ist. Ein Verziehen der Umschläge bzw. unruhige Nähte sind häufig die Folge.

Der Erfindung liegt die Aufgabe zugrunde, eine Spann- und Bügelmaschine der eingangs genannten Art zu schaffen, mit der sich ein besseres Bügelergebnis beim Bügeln von Hosenumschlägen oder Taschenpatten erreichen läßt.

Die Lösung der gestellten Aufgabe ist im kennzeichnenden Teil des Patentanspruchs 1 angegeben. Vorteilhafte Ausgestaltungen der Erfindung sind den Unteransprüchen zu entnehmen.

Eine Spann- und Bügelvorrichtung für Bügelobjekte wie Hosenumschläge und Taschenpatten zeichnet sich nach der Erfindung dadurch aus, daß die Bügelobjekte innenseitig, d.h. an der die Bügelfläche nicht berührenden Stoffseite mittels einer Spannvorrichtung spannbar sind. Die innenseitige Spannung ermöglicht zum einen eine weitgehend freie Zugänglichkeit der Spannvorrichtung beim Aufspannen des Hosenumschlags. Zum anderen wird durch die ortsfeste Spannvorrichtung gewährleistet, daß die Hose nach dem Aufspannen durch die Spannvorrichtung nicht mehr bewegt werden muß. Ein Verziehen der Hose und somit ein Verziehen der Hosennähte aufgrund des Eigengewichts der Hose wird vermieden.

Bei einer besonders vorteilhaften Ausführungsform der Erfindung sind die Preßplatten zusätzlich zur senkrechten Richtung auch parallel zur Bügelfläche verschiebbar, und damit aus einer Ruhestellung über die Bügelfläche in eine Schwebestellung überführbar. Da folglich die Preßplatten zur Hose hinbewegt werden können, muß die Hose selbst nach dem Aufspannen nicht mehr bewegt werden.

In einer vorteilhaften Ausführung der Erfindung sind die Preßplatten über eine oder mehrere Linearführungen parallel zur Bügelfläche verschiebbar. Die Linearführungen ermöglichen die sichere und schwingungsarme Bewegung der mitunter sehr schweren Preßplatten, auch bei hohen Arbeitsgeschwindigkeiten.

Bei einer anderen Ausführungsform werden die Preßplatten mit Hilfe von einem oder mehreren Zylindern parallel zur Bügelfläche verschoben. Dadurch können die Preßplatten mit sehr hohen Geschwindigkeiten geführt werden, was den Arbeitstakt beträchtlich erhöhen kann.

Zur senkrechten und parallelen Bewegung der Preßplatten gegenüber der Bügelfläche eignen sich besonders pneumatische, hydraulische oder elektrische Antriebseinheiten. Diese ermöglichen hohe Arbeitsleistungen bei geringer Lärmbelastung und einfacher Steuerbarkeit.

Nach einer sehr vorteilhaften Ausführung der Erfindung ist die Spannvorrichtung austauschbar und kann entweder einen Flachspanner oder einen Rundspanner aufweisen. Somit ist es möglich, auf der gleichen Maschine mit Hilfe der Flachspanner Hosen mit Bruchfalten oder mittels Rundspannern Hosen ohne Bruchfalten (Rundhosen) zu bügeln.

Eine Bügelvorrichtung nach der Erfindung weist vorteilhafterweise eine mechanische oder elektronische Steuerung auf. Damit sind die Arbeitsabläufe ''Spannen'', ''Verschieben der Preßplatten'', ''Bügeln'', ''Rückbewegen der Preßplatten'' und ''Entspannen'' in einfacher Weise zu koordinieren.

Die Verwendung einer Spann- und Bügelvorrichtung nach der oben beschriebenen Erfindung zum Bügeln von Bügelobjekten wie Hosenumschlägen oder Taschenpatten ist erfindungsgemäß durch die folgenden Schritte gekennzeichnet:
- das Bügelobjekt wird in einer Spannvorrichtung aufgespannt,
- Preßplatten werden aus einer Ruhestellung parallel zur Bügelfläche über das Bügelobjekt geschoben, und
- die Preßplatten werden senkrecht zur Bügelfläche auf das Bügelobjekt gepreßt.

Durch die erfindungsgemäße Verwendung ist es möglich, Bügelobjekte - insbesondere aus dünnen Stoffen - so zu bügeln, daß kein Verzug des Stoffes durch Bewegung des Stoffes nach dem Spannen auftritt.

Die Erfindung und vorteilhafte Einzelheiten werden nachfolgend unter Bezug auf die Zeichnungen in beispielsweisen Ausführungsformen nähererläutert. Es zeigen:
- **Figur 1**: eine vereinfachte Perspektivansicht einer Spann- und Bügelmaschine gemäß der Erfindung,
- **Figur 2**: eine vereinfachte Seitenansicht der Spann- und Bügelmaschine, und
- **Figur 3**: eine vereinfachte Vorderansicht der Spann- und Bügelmaschine.

Figur 1 zeigt einen an einer Hose befindlichen Hosenumschlag 1, der mittels eines Flachspanners 2 aufgespannt ist.

Der Flachspanner 2 besteht aus zwei Blechen 2a und 2b, die anfänglich übereinander liegen und dann parallel zueinander so auseinander geführt werden, daß sie den Hosenumschlag 1 spannen.

Zwei Preßplatten 3 werden zum Bügeln aus einer Ruhestellung (Voll-Linie) in Pfeilrichtung parallel zur Bügelfäche geführt, bis sie über dem Hosenumschlag 1 in einer Schwebestellung positioniert sind (Strichlinie). Anschließend werden die beiden Preßplatten 3 in Richtung der kleinen Pfeile zueinander geführt, um den Hosenumschlag zu bügeln (Bügelstellung; Strich-Punktlinie).

Die zum Flachspanner 2 gehörenden Bleche 2a und 2b sind Bestandteil einer in Figur 2 dargestellten Spannvorrichtung 4. Sie bestehen aus ein bis zwei Millimeter starken Edelstahlblechen und werden mittels der Spannvorrichtung 4 in Pfeilrichtung (Figur 1) so auseinanderbewegt, daß sie den Hosenumschlag 1 spannen und mit den außenseitigen Stirnflächen der Bleche zwei Kanten bilden, an denen beim Bügeln des Hosenumschlags die Bruchfalte entsteht.

Der Flachspanner 2 kann auch durch einen nicht dargestellten Rundspanner ersetzt werden, um Rundhosen zu bügeln. Der Rundspanner besteht aus zwei Rohren, die analog zu den Blechen der Flachspanner 2a, b in Pfeilrichtung auseinander bewegt werden.

Figur 2 demonstriert noch einmal den oben beschriebenen Arbeitsablauf.

Der Hosenumschlag 1 wird mittels der von Spannvorrichtung 4 aufgenommenen Flachspannern 2a, b gespannt. Die Preßplatten 3 befinden sich in Ruhestellung (Voll-Linie). Sie werden durch einen Rahmen 5 aufgenommen, der auch zwei Preßantriebe 6a und 6b aufweist. Die Preßantriebe sind üblicherweise Hydraulikzylinder. Der Rahmen 5 wird von einer Rührungseinheit 7 gehalten, die den Rahmen 5 soweit verschieben kann, daß die Preßplatten 3 über den Hosenumschlag 1 in die Schwebestellung positoniert werden (Strichlinie). Die Führungseinheit 7 weist Linearführungen auf und pneumatische, hydraulische oder elektrische Antriebseinheiten, wie zum Beispiel Zylinder oder Elektromotoren, die über Zahnräder und Zahnstangen den Rahmen 5 verschieben können. In den Figuren nicht dargestellt sind Schaltvorrichtungen, die zur Steuerung notwendig sind und die jeweilige Stellung von Rahmen 5 bzw. Preßplatten 3 anzeigen.

Mittels der Preßantriebe 6a und 6b werden die Preßplatten aus der Schwebestellung (Strichlinie) in die Bügelstellung (Strich-Punkt-Linie) geführt, wo die Preßantriebe 6a, 6b dann den zum Bügeln des Hosenumschlags 1 notwendigen Druck erzeugen.

Aus der Vorderansicht in Figur 3 ist noch einmal deutlich zu erkennen, wie der Hosenumschlag 1 durch die Bleche des Flachspanners 2a und 2b so gespannt wird, daß die beiden Bruchfalten erzeugt werden, und wie anschließend die Preßplatten 3 den Hosenumschlag 1 bügeln.

## Patentansprüche

1. Spann- und Bügelvorrichtung für Bügelobjekte (1) wie Hosenumschläge und Taschenpatten mit einer ortsfesten Spannvorrichtung (4) für die Bügelobjekte (1) sowie Preßplatten (3), die senkrecht zur Bügelfäche der Bügelobjekte (1) mit Hilfe von Preßantrieben (6a, 6b) bewegbar sind, **dadurch gekennzeichnet**, daß die Bügelobjekte (1) innenseitig, d.h. an der die Bügelfläche nicht berührenden Stoffseite mittels der Spannvorrichtung (4) spannbar sind.

2. Spann- und Bügelvorrichtung nach Anspruch 1, **dadurch gekennzeichnet**, daß die Preßplatten (3) zusätzlich zur senkrechten Richtung auch parallel zur Bügelfläche verschiebbar und damit aus einer Ruhestellung über die Bügelfläche in eine Schwebestellung überführbar sind.

3. Spann- und Bügelvorrichtung nach Anspruch 2, **gekennzeichnet durch** eine oder mehrere Linearführungen (7), über die die Preßplatten (3) parallel zur Bügelfläche verschiebbar sind.

4. Spann- und Bügelvorrichtung nach Anspruch 2, **gekennzeichnet durch** einen oder mehrere Zylinder (7), über die die Preßplatten (3) parallel zur Bügelfläche verschiebbar sind.

5. Spann- und Bügelvorrichtung nach einem der Ansprüche 2 bis 4, **gekennzeichnet durch** pneumatische, hydraulische oder elektrische Führungseinheiten (7), die die Preßplatten (3) senkrecht oder parallel zur Bügelfäche verschieben.

6. Spann- und Bügelvorrichtung nach einem der vorstehenden Ansprüche, **dadurch gekennzeichnet**, daß die Spannvorrichtung (4) austauschbar ist und entweder einen Flachspanner (2, 2a, b) oder einen Rundspanner aufweist.

7. Spann- und Bügelvorrichtung nach einem der vorstehenden Ansprüche, **dadurch gekennzeichnet**, daß sie eine mechanische oder elektronische Steuerung aufweist.

8. Verwendung einer Spann- und Bügelvorrichtung nach einem dervorstehenden Ansprüche zum Bügeln von Bügelobjekten (1) wie Hosenumschlägen oder Taschenpatten, **gekennzeichnet durch** die folgenden Schritte:
- das Bügelobjekt (1) wird in der Spannvorrichtung (4) aufgespannt,
- die Preßplatten (3) werden aus der Ruhestellung parallel zur Bügelfläche in eine Schwebestellung über das Bügelobjekt (1) geschoben,
und
- die Preßplatten (3) werden durch Zylinder (6a, b) aufdas Bügelobjekt gepreßt.
